# EUROPÄISCHE PATENTSCHRIFT

(11) **EP 0 007 487 B1**
(45) Veröffentlichungstag und Bekanntmachung des Hinweises auf die Patenterteilung: **11.11.1981**
(21) Anmeldenummer: 79102283.3
(22) Anmeldetag: 05.07.1979
(51) Int. Cl.: B65D 51/22, B21D 51/38, B65B 7/28

(54) **Versiegelte Dose und vorgeformtes Verschlusselement dafür sowie Verfahren und Vorrichtungen zu deren Herstellung**
Sealed can and preformed closure element therefor, as well as method and apparatuses for manufacturing them
Boîte scellée et élément de fermeture préformé ainsi que procédé et dispositifs pour leur fabrication

(30) Priorität: 10.07.1978 CH 7454/78; 17.02.1979 CH 1539/79
(43) Veröffentlichungstag der Anmeldung: 06.02.1980
(73) Patentinhaber: Del Bon, Franco, CH-4663 Aarburg (CH)
(72) Erfinder: Del Bon, Luigi, CH-4663 Aarburg (CH)

## Beschreibung

Die Erfindung betrifft eine versiegelte Dose mit innen kaschiertem Rumpf und einer Dosenöffnung, einer als Garantieversiegelung vorgesehenen, aus einer Blattfolie tiefgezogenen Membran mit einem die Dosenöffnung überspannenden, gegebenenfalls mit einem Herausziehglied versehenen Folienteil und einem Membrankragen, welcher mit der Kaschierung der Innenseite der die Dosenöffnung umgebenden Dosenwandung verklebt ist und sich von der Ebene des Folienteils aus nach dem Rand der Öffnung hin, mit seinem oberen Kragenrand unterhalb des Öffnungsrandes endend, erstreckt, während ein aus der gleichen Blattfolie erzeugter Überdeckungsteil über den Öffnungsrand umgebördelt ist und auf der Innenseite der die Dosenöffnung umgebenden Dosenwandung mit seinem unteren Innenrand über dem oberen Kragenrand endet.

Auch betrifft die Erfindung ein Verfahren zum Versiegeln einer Dose mit kaschierter Innenwandung, bei welchem
(a) in die Dosenöffnung eine durch Tiefziehen vorgeformte Verschlußmembran mit einem zum Überspannen der Öffnung der Dose bestimmten, mit einem Herausziehglied versehenen oder zu versehenden Folienteil und einem Membrankragen, welcher zum Verkleben mit der Innenseite der die Dosenöffnung umgebenden Dosenwandung bestimmt ist, sowie einem peripheren, als Überdeckungsteil für den Rand der Dosenöffnung bestimmten, den Membrankragen umgebenden Umfangsbereich eingesetzt wird und
(b) das Überdeckungsteil über den Öffnungsrand der Dose gebördelt wird wobei ein den Membrankragen und den an ihn anschließenden Bereich des Überdeckungsteils umfassender Versiegelungsbereich zur Anlage an die Innenseite der die Öffnung umgebenden Dosenwandung kommt.

Weiter betrifft die Erfindung auch ein vorgeformtes Verschlußelement, das bei der Herstellung einer Dose nach der Erfindung Verwendung findet und das aus einer aus einer Blattfolie tiefgezogenen Membran mit einem zum Uberspannen der Offnung der Dose bestimmten Folienteil, gegebenenfalls mit Herausziehglied, und einem Membrankragen, welcher sum Verkleben mit der Innenseite der die Dosenöffnung umgebenden Dosenwandung bestimmt ist, sowie einem peripheren, als Überdeckungsteil für den Rand der Dosenöffnung bestimmten Umfangsbereich besteht, sowie ein Verfahren zu dessen Herstellung durch bleibende Verformung der Verschlußmembran unter Druck nur im Bereich der Sollbruchstelle zwischen zwei, verglichen mit der Verschlußmembran harten, aneinander in Richtung der Membranachse vorbeibewegten Preßflächen.

Schließlich betrifft die Erfindung noch eine erste Vorrichtung, die bei der Herstellung des obengenannten vorgeformten Verschlußelements nach der Erfindung Verwendung finden kann, und eine zweite Vorrichtung zur Herstellung einer versiegelten Dose nach der Erfindung, vorzugsweise unter Verwendung des erfindungsgemäßen vorgeformten Verschlußelements.

Bei Nahrungsmitteldosen u.a. ist es üblich, diese nicht nur mit einem Deckel sondern unter dem Deckel zusätzlich mit einer abreißbaren Aluminiumfolie zu verschließen. Solche Folien sind in der Regel einige Millimeter unterhalb des oberen Dosenrandes angeordnet und mit ihrer Randzone, auch Kragen genannt, an der inneren Dosenwand anliegend bis zum Dosenrand hochgezogen. Zum Abreißen der Folie ist diese mit einer Lasche versehen, wobei an der Dosenwand die Folie mit einer Sollbruchstelle versehen ist. Die Sollbruchstelle kann im ebenen, die Dosenöffnung überspannenden Folienteil oder in der den Übergang zum Kragen bildenden Ecke oder in der Randzone selbst vorgesehen sein. Die Sollbruchstelle ist bei runden Dosen eine kreisförmige, den Folienquerschnitt schwächende Rille. Es ist bekannt, die Rille mechanisch durch Ritzen anzufertigen, was den Nachteil hat, daß der Folienquer schnitt sehr ungleichmäßig geschwächt wird. Weiter bewirkt der keilförmige Rillengrund Spannungsspitzen, die bei Transportschlägen auf die Dose zu einem unerwunschten Bruch führen. Weiter ist es bekannt, in dem an der Dosenwand hockgezogenen Kragen der Folie eine Rille als Sollbruchstelle einzubördeln. Die damit verbundene Materialschwächung ist so gering, daß beim Entfernen der Folie diese in der Regel neben der Sollbruchstelle abreißt.

Bei einer bekannten Vorrichtung wird eine Membran zwischen zwei harten Preßflächen, die härter sind als die Membran, nur im Bereich einer Sollbruchstelle bleibend verformt, insbesondere unter völliger Trennung in zwei Teile.

Eine Verformung der Membran nur im Bereich der Sollbruchstelle zwischen zwei harten Preßflächen findet bereits beim Dosenverschluß nach der DE - A- 2 061 497 der Zeiler AG statt, bei welcher die Seitenwandung, also der Kragen, einer tiefgezogenen Membran mit dem Dosenrumpf verklebt und hierauf durchschnitten wird, wodurch zwei Membranteile mit längs der Schnittstelle mit stumpf aneinander stoßenden Rändern gebildet werden.

Dabei ist es aber praktisch unmöglich, den Schnitt mit so exakter Tiefe zu führen, daß nur die Membran, nicht aber die bei praktisch allen Dosen heute vorhandene Kaschierung durchschnitten wird, so daß der Schnitt bis in das Material der Dosenwandung selbst geführt wird Sei es, daß dieses Material aus Eisenblech oder auch aus Karton oder Pappe besteht, in jedem fall ist die Verletzung der Kaschierung desselben aus hygienischen Gründen höchst unerwünscht. Denn insbesondere bei einer Dosenwandung aus Karton werden Reste eines flüssigen Dosenin halts in den Karton einsickern und dort unter Krusten bildung eintrocknen und sich gegebenenfalls zersetzen; bei metallischen Dosen können insbesondere bei Kaschierung mit einem anderen Metall elektrochemische Prozesse einsetzen, die den Geschmack des Dosenguts verändern können.

Die bekannten Verfahren haben den gemeinsamen Nachteil, daß das Anbringen der Sollbruchstelle zeitaufwendig ist, und eine hohe Arbeitsgenauigkeit erfordert. Ein weiterer Nachteil besteht darin, daß es bei Folien für viereckige Dosen schwierig ist, die Rille im Bereich der Dosenecken mit der gewünschten Genauigkeit anzufertigen.

Aufgabe der vorliegenden Erfindung ist es daher, eine versiegelte Dose zu schaffen, bei der diese Nachteile vermieden werden und die Kaschierung eines innenkaschierten Dosenrumpfes auch nach dem Entfernen der Membran unverletzt erhalten bleibt.

Daneben bezweckt die Erfindung, Verfahren zu verwirklichen und Vorrichtungen zu schaffen, welche die Herstellung solcher versiegelter Dosen mit unverletzter Kaschierung vereinfacht und verbilligt.

Dabei ist schon bekannt, zum leichten Entfernen von Folienteil und Membrankragen an einem dieser Teile der Membran ein Herausziehglied, z.B. eine Lasche oder Zung, anzubringen. Die Anbringung dieses Herausziehgliedes ist bekannt.

Weitere Probleme, welche die Erfindung lösen soll, treten beim Verkleben von Teilen der Versiegelungs- oder Verschlußmembran mit der Dosenwandung auf.

Zum Verformen solcher Membranen werden vorzugsweise Geräte mit einem Amboß oder Kolben und einem diesen überdeckenden Stempel verwendet. Die obige Aufgabe wird gemäß der Erfindung bei einer versiegelten Dose der eingangs beschriebenen Art dadurch gelöst, daß auf der Innenseite der die Dosenöffnung umgebenden Dosenwandung zwischen dem unteren Innenrand des Überdeckungsteils und dem oberen Kragenrand des Membrankragens ein unbedeckter und unverletzter Ringstreifen der Kaschierung vorhanden ist, wobei bei Entfernen des Folienteils mittels des Herausziehgliedes aus der Dosenöffnung auch der gesamte Membrankragen unter Belassen der vollständigen Kaschierung auf der Innenseite der Dosenwandung mit dem Folienteil zusammen entfernt wird.

Im Bereich des Ringstreifens kann die Dosenwandung und die sie bedeckende Kaschierung mindestens eine in sich geschlossene Längsrille aufweisen. Dabei kann mindestens die eine der beiden Seitenwände der Längsrille durch den entsprechend eingebuchteten unteren Innenrandbereich des Überdeckungsteils oder den entsprechend eingebuchteten oberen Randbereich des Membrankragens gebildet werden. Insbesondere kann die obere der beiden Seitenwände der Längsrille durch den entsprechend eingebuchteten unteren Innenrandbereich des Überdeckungsteils und die untere der beiden Seitenwände durch den entsprechend eingebuchteten oberen Randbereich des Membrankragens gebildet werden.

Schließlich können bei einer weiteren Ausführungsform eine obere und eine untere Längsrille vorhanden sein, von denen die obere Seitenwand der oberen Längsrille durch den entsprechend eingebuchteten unteren Innenrandbereich des Überdeckungsteils und die untere Seitenwand der unteren Längsrille durch den entsprechend eingebuchteten oberen Randbereich des Membrankragens gebildet wird, während die untere Seitenwand der oberen und die obere Seitenwand der unteren Längsrille durch entsprechende Einbuchtungen im zwischen den beiden Rillen befindlichen Streifen der mit unverletzter Kaschierung bedeckten Innenseite der Dosenwandung gebildet werden.

Oft kann die Blattfolie, aus welcher das oben erwähnte vorgeformte Versiegelungselement durch Tiefziehen hergestellt wird, auf ihrer dem Doseninneren zugewandten unteren Seite mit einer mehr oder weniger dicken Schicht aus einem bei Erhitzen klebend wirkenden, bei Zimmertemperatur jedoch nicht klebenden Material, insbesondere einem Thermolack überzogen sein.

Ist diese Schicht verhältnismäßig dick, so erschwert sie auf Grund ihrer Elastizität das Abtrennen des Überdeckungsteils der Membran vom Membrankragen und von dem von letzterem umgebenen Folienteil. Ein Einrillen oder Einbuchten an der Sollbruchstelle genügt dann nicht. In diesem Falle gelingt ein sauberes Abtrennen und einwandfreies Ausbilden des unbedeckten Ringstreifens zwischen beiden Membranteilen besonders leicht bei Verwendung eines vorgeformten Verschlußelements der eingangs beschriebenen Art, welches nach der Erfindung dadurch gekennzeichnet ist, daß der Membrankragen in mindestens einer zum Anschluß desselben an den Folienteil parallelen, eine Sollbruchstelle bildenden Ringzone eine Perforierung aufweist.

Eine solche vorgeformte Verschlußmembran kann besonders einfach mit Hilfe des eingangs beschriebenen Herstellungsverfahrens erzeugt werden, welches dadurch gekennzeichnet ist, daß beim Verformen der Verschlußmembran im Bereich der Sollbruchstelle der Kontakt mit der einen der beiden Preßflächen in regelmäßigen Abständen auf dem Umfang der Sollbruchstelle unterbrochen ist, wodurch die Membran an den Unterbrechungen perforiert wird.

Die Perforierung der vorgeformten Verschlußmembran kann aber auch in einfacher Weise erzeugt werden, indem die noch auf dem Amboß der Vorrichtung zum Erzeugen der Sollbruchstelle befindliche Membran statt mit einem Stempel mit einer von außen angreifenden Drückrolle behandelt wird, die, während sich der Amboß dreht, die Sollbruchstelle erzeugt und, im Falle die Rolle mit entsprechenden Vorsprüngen (Zähnen) versehen ist, auch gleichzeitig die Perforierung anbringt.

Die Herstellung der erfindungsgemäßen versiegelten Dose erfolgt nach dem eingangs beschriebenen Verfahren, welches nach der Erfindung dadurch gekennzeichnet ist, daß
(i) vor, während oder nach einem der Schritte (a) und (b) mindestens eine Sollbruchstelle im zur Anlage an die Innenseite der Dosenwandung bestimmten Bereich des Überdeckungsteils oder des Membrankragens durch formveränderndes Drücken erzeugt wird, und
(ii) auf den genannten Versiegelungsbereich in oder neben der Sollbruchzone von dem innerhalb der Dosenöffnung oberhalb der Membran gelegenen Raum her ein Druck mit einer in mindestens einer parallel zum Folienteil verlaufenden Ebene radial nach außen gerichteten Komponente ausgeübt wird, und dabei die Membran im Versiegelungsbereich erwärmt wird, wodurch der an der Innenseite der Dosenwandung anliegende Bereich des Uberdeckungsteils einerseits und der Membrankragen in der betroffenen Druckebene voneinander getrennt und jeder an der Dosenwandung angeklebt wird, während zwischen dem unteren Innenrand des Überdeckungsteils und dem oberen Kragenrand des Membrankragens ein unbedeckter und unverletzter Ringstreifen der Kaschierung verbleibt.

Die Sollbruchzone kann vor dem Schritt (a) in an sich bekannter Weise durch Ausübung eines scherenden Drukes auf die betreffende Zone des Versiegelungsbereichs der Membran erzeugt werden, so daß ein gegenüber der Dicke der tiefgezogenen Membran dünnerer Ringstreifen erzeugt wird. Dabei kann zusätzlich in der Sollbruchzone eine in sich geschlossene Rille eingedrückt werden, oder die Membran kann, gegebenenfalls auch in oder unterhalb der Rille, in der Sollbruchzone mit mindestens einer umlaufenden Anritzung versehen werden.

Vorzugsweise wird jedoch wie gesagt, die Membran in der Sollbruchzone mit mindestens einer umlaufenden Perforierung versehen, insbesondere, wenn sie mit einem dickeren Thermolack- oder dergl. Überzug auf ihrer Innseite versehen ist.

Bei einer bevorzugten Anwendung des erfindungsgemäßen Verfahrens ist die radiale Druckkomponente so stark bemessen, daß im unbedeckten Ringstreifen der Kaschierung eine Längsrille in der betreffenden Ebene ausgebildet wird, ohn die Kaschierung zu verletzen.

Die eingangs beschriebene erste Vorrichtung, die bei der Herstellung des erfindungsgemäßen vorgeformten Verschlußelements Verwendung finden kann, und die einen Amboß mit eine Stirnfläche tragendem Kopfteil sowie einen Stempel umfaßt, welche beiden Teile mit Kraft axial gegeneinander bewegbar sind, und wobei die eine Preßfläche am Umfang des zylindrischen oder prismaförmigen Amboßkopfteils angeordnet ist, wobei am aberen Ende der Preßfläche des Ambosses eine Preßkante vorgesehen ist, oberhalb welcher die Seitenwandung des Ambosses zur dem Stempel zugewandten Amboßstirnfläche hin abgeschrägt ist, und die andere Preßfläche durch die Mantelfläche einer sich vom Amboß weg verjüngenden Ausnehmung im Stempel gebildet ist, ist gemäß der Erfindung dadurch gekennzeichnet, daß in der abgeschrägten Seitenwandung des Ambosses oberhalb der Preßkante Axialnuten vorgesehen sind, welche sich bis zur Preßkante hin erstrecken. Diese Axialnuten sind vorzugsweise gleichmäßig über den gesamten Umfang der Preßkante verteilt und weisen im Bereich der letzteren vorzugsweise ihre tiefste Stelle auf.

Die Herstellung der versiegelten Dose nach der Erfindung wird am einfachsten mittels einer neuartigen Vorrichtung durchgeführt, die einen Tisch mit einem um den Tischumfang herum über dic Tischebene herausragenden, am Tischrand befestigten Ringflansch, ein feststehendes aufrechtes Trägerelement, an dessen oberem, zum Tisch mittig angeordnetem Ende der Tisch gegen Vorspannung abwärts verschieblich gelagert ist, auf dem Tisch eine seitlich vom Trägerelement weg nach außen entgegen eine Vorspannung expandierbare Drückeinrichtung mit einem Expandierring oder vorzugsweise mindestens zwei je eine Drückfläche auf ihren vom Trägerelement abgewandten Außenseiten tragenden Segmenten und ein den Drückflächen sugekehrte Gegendrückfläche auf der Innenfläche des Ringflansches umfaßt.

Das obere Ende des Trägerelements weist vorzugsweise einen nach oben verengend abgeschrägten Seitenmantel auf. Vorzugsweise weist dabei jedes Segment der Drückeinrichtung dem Trägerelement zugewandte Einstellmittel auf, durch welche die Entfernung der Drückflächen von der Trägerelementachse in Abhängigkeit von der Abwärtsverschiebung des Tisches am Trägerelement eingestellt wird. Die Einstellmittel können abgeschrägte Kontaktflächen aufweisen, welche auf dem abgeschrägten Seitenmantel des Trägerelements axial verschieblich aufliegen.

Zweck der vorliegenden Erfindung ist weiter die Schaffung eines Verfahrens, mit welchem die Sollbruchstelle rasch und mit guter Genauigkeit und unabhängig von der Dosenquerschnittform angefertigt werden kann.

Erfindungsgemäß wird dieser Zweck dadurch erreicht, daß die Membrane nur im Bereich der Sollbruchstelle zwischen zwei relativ zur Membrane harten Flächen unter Druck bleibend verformt wird.

Dies hat den Vorteil, daß der zur Ausführung des Verfahrens erforderliche Stempel mit dem zugehörigen Amboß leicht jeder beliebigen Dosenquerschnittsform angepaßt werden kann.

Ein weiterer Vorteil der Erfindung liegt darin, daß sehr dünne Folien von z.B. nur 0,06 mm schnell und ohn Ausschuß verarbeitet werden können. Ein Weiterer Vorteil der Erfindung besteht darin, daß Dickenunterschiede der Folie im Bereich der üblichen Fertigungstoleranzen die Wirksamkeit der Sollbruchstelle nicht beeinträchtigen.

Schließlich besteht ein weiterer Vorteil des erfindungsgemäßen Verfahrens darin, daß die Sollbruchstelle sowohl in dem den Dosenquerschnitt überspannenden Folienteil als auch in dem an die Doseninnenwand angliegenden Folienkragen angebracht werden kann.

Weitere Einzelheiten der Erfindung sind im Zusammenhang mit den beigefügten Zeichnungen erläutert, in welchen
Fig. 1 und Fig. 2 schematisch die Behandlung einer tiefgezogenen Membran in einem ersten Schritt des Verfahrens nach der Erfindung zeigen;
Fig. 3 zeigt eine Teilansicht, teilweise im Axialschnitt, einer Vorrichtung zur Herstellung eines vorgeformten Versiegelungselements nach der Erfindung,
Fig. 4 zeigt eine Ansicht, in Perspektive und teilweise aufgeschnitten, der Vorrichtung von Fig. 3;
Fig. 5 zeigt im Schnitt eine Teilansicht des durch die Behandlung nach Figuren 1 und 2 erhaltenen vorgeformten Versiegelungselements;
Fig. 6 zeigt eine perspektivische Teilansicht, zum Teil im Schnitt, eines mit Hilfe der in Figuren 3 und 4 gezeigten Vorrichtung hergestellten Versiegelungselements;
Fig. 7 zeigt in Perspektive und teilweise aufgeschnitten eine Ausführungsform der Vorrichtung nach der Erfindung zur Herstellung einer Dose, deren Versiegelung in Figuren 10 bzw. 11 gezeigt ist;
Fig. 8 zeigt einen Querschnitt durch die linke Seite des in Fig. 7 gezeigten Vorrichtungstisches mit vorgeformter Membran und offenem Dosenende während des Einführens der letzteren in drei verschiedene Stadien, die beiden ersten Stadien sind strichpunktiert gezeigt.
Fig. 9 zeigt einen Querschnitt ähnlich demjenigen der Fig. 8, aber mit Membran und offenem-Dosenende fertig verklebt, mit dem einen Segment der Vorrichtung nach Fig. 7 in Drückstellung;
Fig. 10 zeigt eine Teilansicht einer ersten Ausführungsform des oberen Endes einer Dose mit einer Membran, wie sie durch das Verfahren nach der Erfindung erhalten wird, im Längsschnitt durch die Dose;
Fig. 11 zeigt eine ähnliche Teilansicht einer anderen Ausführungsform eines oberen Dosenendes;
Figuren 12 und 13 zeigen Ausschnitte aus der Dosenwandung und einem Membrankragen in zwei weiteren Ausführungsformen;
Fig. 14 ein erstes Ausführungsbeispiel einer Vorrichtung zur Durchführung des erfindungsgemäßen Verfahrens zur Erzeugung einer Sollbruchstelle;
Fig. 15 ein zweites Ausführungsbeispiel einer Vorrichtung zur Durchführung des letztgenannten Verfahrens;
Fig. 16 ein drittes Ausführungsbeispiel einer Vorrichtung zur Durchführung desselben Verfahrens und
Fig. 17 ein viertes Ausführungsbeispiel zur Durchführung desselben Verfahrens.

Vorzugsweise werden bei diesen Ausführungsformen Membranen aus laminierter Aluminiumfolie verwendet.

Die in Figuren 1 und 2 gezeigte Vorrichtung zur Erzeugung eines vorgeformten Verschlußelements nach der Erfindung unfaßt einen Amboß oder Kolben 10 mit einer an seinem Kolbenkopf 11 angebrachten Drückfläche 1 1 a und einer Stirnseite 11b, an der Drückfläche 1 1 a liegt eine auf Kolben-' kopf 11 aufgeschobene tiefgezogene Membran 12 mit ihrem Membrankragen 13 an, während der flache Folienteil 14 der Membran auf der Stirnseite 11b des Kolbenkopfes 11 aufliegt. Der Überdeckungsteil 15 der Membran 12 ist in seiner beim Tiefziehen erhaltenen Form vom Kolben 10 weggerichtet. Auf der außenseite 13a des Membrankragens 13 wird nun die zur Vorrichtung gehörende Rolle 16 angelegt und durch einen nicht gezeigten Antrieb und nicht gezeigte Andrückorgane über die sie tragende Welle 17 in Umlauf um den Metallkragen 13 der Membran herum in einer zur Längsachse der zylindrischen Drückfläche 1 1 radialen Ebene geführt und erzeugt nun in der Außenseite 13a, wie in Fig. 2 gezeigt, eine umlaufende Einbuchtung oder Rille 18. Vorzugsweise ist die Rolle 16 mit Vorsprüngen, z.B. Zähnen 19 versehen, welche bei hinreichendem Andrücken im Membrankragen 13 eine Perforierung (Löcher 1 9a) erzeugen.

Eine vorzugsweise auf der vom Kolben 10 abgewandten Seite der Membran 12 befindliche Kunststoffschicht 21, insbesondere eine Thermolackschicht, wird bei der die Oberfläche schonenden Behandlung in der beschriebenen Vorrichtung, abgesehen von einer Perforierung nicht beschädigt. Wie bereits erwähnt, ist diese Perforierung besonders von Vorteil, falls die Membran eine dickere Thermolackschicht trägt. Diejenige Seite des das Doseninnere überspannenden Folienteils 14 der Membran 12, welche diese Kunststoffschient 21 trägt, ist in der fertig versiegelten Dose dem Doseninneren zugekehrt.

Im Gegensatz zu einer Verformung nur an der Sollbruchstelle erfolgt die Verformung bei dieser Behandlung über eine breitere Zone oberhalb und unterhalb der Sollbruchstelle, was das Material der Membran und der von ihr getragenen Kunststoffschicht schont.

Bei der Herstellung einer versiegelten Dose nach der Erfindung kann auch eine Membran als vorgeformtes Versiegelungselement verwendet werden, wie sie in einer in Figuren 3 und 4 gezeigten Vorrichtung erzeugt wird, welche aus einem Kolben oder Amboß 30 und einem diesen umgebenden Stempel 31 mit innerer Ausnehmung 32 besteht. Der Stempel 31 weist auf der inneren, etwas einwärts geneigten Seitenwandung 33 der Ausnehmung 32 eine konische Preßfläche 33a auf. Der Kolbenkopf 34 besitzt eine umlaufend zylindrisches Wandfläche 35, mit einer zur Kolbenstirnseite 36 hin konisch abgeschrägten Randfläche 37, wodurch swischen der letzteren und der zylindrischen Wandfläche 35 eine Preßkante 38 gebildet wird. Auf einer solchen Vorrichtung wird eine Membran 20 so verformt, daß in der Wandung des Membrankragens 23 eine der Dosenwandung zugekehrte äußere Einbuchtung 24 und eine innere Einbuchtung 25 entstehen, wie sie in Fig. 5 gezeigt sind.

Ist die in Figuren 3 und 4 gezeigte Vorrichtung auf dem Umfang der abgeschrägten Randfläche 37 des Kolbenkopfes 34 mit kleinen Axialnuten 39 versehen, die vorzugsweise eine tiefste Stelle 39a statt der Preßkante 38' haben und in der Wandfläche 35 enden, so wird in einer solchen Vorrichtung der Fig. 4 aus der Membran 12 ein vorgeformtes Versiegelungselement 22 (Fig. 6) mit einer umlaufenden Perforierung 22a erzeugt, dessen Querschnitt im übrigen demjenigen des Versiegelungselements der Fig. 5 gleicht.

Ein dem in Fig. 5 gezeigten ähnliches Versiegelungselement kann auch erzeugt werden, wenn der Kolben 10 in Figuren 1 und 2 statt des Kopfes 11 eine Gegenrolle (nicht gezeigt) trägt, die dieselbe Gestalt hat, wie die Rolle 16, nur daß sie nicht mit Zähnen versehen ist und vorzugsweise den gleichen Durchmesser in radialer Richtung hat, wie der Kolbenkopf 11.

In Fig. 7 ist eine Vorrichtung zur Herstellung einer versiegelten Dose nach der Erfindung gezeigt, deren wesentliche Bestandteile einen Tisch 41 mit einem um den Tischumfang herum über die Tischebene herausragenden Ringflansch 43, der am Tischrand 42 in an sich bekannter Weise, z.B. durch Verschweißen oder Verschrauben befestigt ist, sowie ein feststehendes, aufrechtes Trägerelement 44 umfassen. Am oberen Ende des Trägerelements 44, das in Bezug auf den Tisch 41 mittig angeordnet ist, ist der Tisch 41 gegen Vorspannung abwärts verschieblich gelagert. Die Vorspannung wird durch eine Feder 49 erzeugt, die bestrebt ist, den Tisch 41 am oberen Ende des Trägerelements 44 zu halten. Auf dem Tisch 41 ist eine längs der Tischebene vom Trägerelement 44 weg nach außen entgegen einer Vorspannung expandierbare Drückeinrichtung 45 mit mindestens zwei Segmenten 46, 46' vorgesehen, wobei die Segmente 46, 46' auf ihren vom Trägerelement 44 abgewandten Außenseiten Drückflächen 47, 47' tragen.

Die Vorspannung der Drückeinrichtung wird mittels Zugfedern 48 erzeugt, welche bestrebt sind, zu beiden Seiten der Längsachse des Trägerelements 44 einander gegenüberliegende Segmente 46, 46' zur Längsachse hin und damit aufeinander zuzubewegen.

Auf der Innenfläche des Ringflansches 43 ist eine den Drückflächen 47, 47', der Segmente 46, 46' zugekehrte Gegendrückfläche 58 vorgesehen.

In der in Fig. 7 gezeigten Ausführungsform ist das Trägerelement 44 als Säule ausgebildet, deren freies, vorzugsweise nach oben gerichtetes Ende konisch zugespitzt ist, also einen nach oben verengend abgeschrägten Seitenmantel 51 aufweist.

Dementsprechend sind jedem der Segmente 46, 46' radiale Einstellmittel in Form von Querstegen 52, 52' zugeordnet, von denen jedes an seinem dem Trägerelement 44 zugewandten Ende eine abgeschrägte Kontaktfläche 53 aufweist, welche auf dem abgeschrägten Seitenmantel 51 des Trägerelements 44 axial verschieblich aufliegt.

Vorzugsweise sind dabei die Segmente 46 und 46' voneinander durch einen schräggerichteten Spalt 54 getrennt. Zur Führung der Querstege 52, 52' in radialer Richtung auf dem Tisch 41 trägt der letztere Führungszapfen 55, 55', welche in entsprechende Langlöcher 56, 56' in den Querstegen 52, 52' eingreifen. Elektrische Heizelemente 57 sind sowohl im Tisch 41 als auch im Ringflansch 43 vorgesehen und können ebenfalls in den Segmenten 46, 46' untergebracht sein.

Die Verarbeitung eines vorgeformten Versiegelungselements ähnlich dem in Fig. 2 gezeigten, welches jedoch nur eine Einbuchtung 25 auf der dem Innenraum der Dosenöffnung zugewandten Seite des Membrankragens 23 trägt, zur Versiegelung einer Dose nach der Erfindung mittels der in Fig 7 gezeigten Vorrichtung, wird nunmehr anhand der Figuren 8 und 9 erläutert. Hierbei sollen die Drückflächen 47, 47' der Segmente 46, 46' glatt sein, also keine Ringwulstsegmente 59 tragen. Wie aus Fig. 8 ersichtlich, ist eine Membran 20 mit ihrem tiefgezogenen Napfteil bestehend aus dem die Öffnung überspannenden Folienteil 26, dem Membrankragen 23 und zum Teil mit dem noch unverformten Überdeckungsteil 27 in die Öffnung einer Dose 50 eingeführt und ruht mit dem abgebogenen Überdeckungsteil 27 auf dem Öffnungsrand 50a der Dose. Dose 50 und Membran 20 werden nun, auf die Längsachse des Trägerelements 44 zentriert, in den zwischen der Drückfläche 58 des Ringflansches 43 und den Drückflächen 47, 47' der Segmente 46, 46' gelegenen, oben offenen Ringspalt 60 von oben her eingeführt, wobei das äußere Ende 27a des Überdeckungsteils 27 am oberen abgerundeten Rand 61 des Ringflansches 43 nach oben abgekrümmt und um den Dosenrand 50a gebördelt wird.

Zunächst trifft nun das Folienteil 26 auf die Stirnflächen 46a, 46a' der Segmente 46, 46', bevor noch der Dosenöffnungsrand 50a mit dem von ihm getragenen Bereich des Überdeckungsteils 27 der Membran 20 auf der am Boden des Ringspaltes 60 gelegenen Ringschulter 41 des Tisches 41 aufgetroffen ist. Beim weiteren Herabdrücken der Dose in den Ringspalt 60 hinein wird nun bei der Umbördelung des Überdeckungsteils 27 um den Dosenöffnungsrand 50a herum der Bereich der Membran 20 zwischen dem Überdeckungsteil 27 und dem Membrankragen 23 insbesondere an der Einbuchtung 25 gestreckt und reißt dort ab.

Während nun durch den Druck auf die Dose der Dosenrand 50a mit dem ihn überdeckenden Membranbereich auf die Ringschulter 41 des Tisches 41 auftrifft, wird bei diesem Drücken auf die Dose 50 in axialer Richtung nach unten der Tisch 41 auf dem Trägerelement 44 unter Zusammendrücken der Feder 49 abwärts gedrückt. Hierbei gleiten die Kontaktflächen 53 der Querstege 52, 52' auf dem abgeschrägten Seitenmantel 51 des Trägerelements 44 abwärts und werden radial von letzterem weg nach außen verschoben, wobei sie die an ihrem äußeren Ende befestigten Segmente 46, 46' unter Verbreiterung des Spaltes 54 voneinander weg und auf die Gegendrückfläche 58 zu bewegen.

Der Membrankragen 23 und der durch die Umbördelung des Überdeckungsteils 27 um den Dosenöffnungsrand 50a herum vom Membrankragen 23 weggezogene Überdeckungsteil 27, die voneinander getrennt sind, lassen einen membranfreien Ringstreifen 62, in dessen Bereich die unverletzte Kaschierung 61 der Dose zutage tritt, frei.

Die Drückflächen 47, 47' drücken nun gleichzeitig den Membrankragen 23 und den auf der Doseninnenwandung nach dem Dosenrand 50a zu liegenden Bereich des Uberdeckungsteils 27, in Richtung auf die Gegendrückfläche 58 zu, fest an die Innenwandung an, und da die Drückflächen 47, 47' der Segmente 46, 46' ebenso wie die Ringschulter 41 a und die Gegendrückfläche 58 durch die Heizelemente 57 beheizt sind, so erweicht die die Außenseite der Membran bedeckende Thermolackschicht und verklebt mit der Dosenwandung bzw. mit der Kaschierung 61 der letzteren (Fig. 9).

Bei Aufhören des abwärts gerichteten Druckes auf die Dose hebt die Feder 49 den Tisch 41, die Federn 48 ziehen die Segmente 46, 46' wieder von der Gegendrückfläche 58 nach innen zu weg und die hierdurch freigegebene, fertig versiegelte Dose 50 kann nun automatisch nach oben aus der Vorrichtung herausgehoben werden.

In Fig. 10 ist in Teilansicht eine erste Ausführungsform des oberen Endes einer nach der Erfindung versiegelten, aus der Vorrichtung der Fig. 7 entfernten Dose gezeigt, in welcher gleiche Teile die gleiche Bezifferung wie in den Figuren 8 und 9 tragen.

In die Dose ist noch wie üblich ein Deckel 65, der die Versiegelungsmembran in der Dosenöffnung überdeckt, eingesetzt.

Die in Fig. 10 gezeigte versiegelte Dose kann auch hergestellt werden, indem bei der in Fig. 1 gezeigten Membran der Membrankragen 13 nicht nur perforiert sondern völlig durchschnitten wird. Hierdurch fällt der Überdekkungsteil 15 ein kurzes Stück nach unten und kommt auf eine Aufschlagschulter (nicht gezeigt) zu liegen. Hierauf wird die Dosenwandung 50 von oben her über den durch den auf dem Kolbenkopfteil 11 aufliegenden Folienteil 14 gehaltenen Membrankragen 13 und bis herunter auf den auf der Schulter liegenden horizontalen Abschnitt des Überdeckungsteils 15 gestülpt und nunmehr die getrennten Teile der Membran, nämlich Membrankragen 13 und Überdeckungsteil 14, das letztere unter gleichzeitigem Umbördeln, durch Beheizen des Kolbenkopfes und eines von außen her herangeführten Umbördelungsgerätes durch Erweichen der Thermolackschicht 21 der Membran mit der Dosenwandung verklebt.

Auf den Drückflächen 47, 47' kann auch nahe den Stirnseiten 46a, 46a' ein Ringwulst 59 vorgesehen sein, der nur durch den Spalt 54 unterbrochen ist und der das Abreißen des Uberdeckungsteils 27 vom Membrankragen 23 durch Andrücken an den letzteren erleichtert.

Tragen nun die Drückflächen 47, 47' der Segmente 46, 46' einen dickeren Ringwulst (nicht gezeigt) unterhalb Ringwulst 59, so wird gleichzeitig bei den im Zusammenhang mit Figuren 8 und 9 beschriebenen Vorgängen im Bereich des den Membrankragen 23 und den Uberdeckungsteil 27 voneinander trennenden Ringstreifens 62 eine tiefere Einbuchtung 63 in der Doseninnenwandung erzeugt, die aber so abgeflacht ist, daß durch sie die Kaschierung 61 der Innenseite der Dosenwandung nicht verletzt wird. Die obere Seitenwandung 63a der Einbuchtung 63 wird hierbei durch den Innenrandbereich des Überdeckungsteils 27 der Membran 20 gebildet, während die untere Seitenwandung 63b der Einbuchtung 63 durch den oberen Randbereich des Membrankragens 23 gebildet wird (Fig. 11). Durch Anbringen entsprechender Ringwülste auf den Drückflächen 47,47' der Segmente 46, 46' in der Vorrichtung der Fig. 7 kann auch neben der Einbuchtung 63 noch eine zu dieser parallel verlaufende Einbuchtung 64 im Membrankragen 23 erzeugt werden (Fig. 12), oder es können zwei parallel zueinander verlaufende Einbuchtungen 65 und 66 erzeugt werden, welche am oberen und unteren Rand des von der Membran nicht bedeckten Kaschierungsringstreifens 62 eingedrückt werden, wodurch die obere Seitenwandung der oberen Einbuchtung 65 durch den Innenrandbereich des Überdeckungsteils 27 gebildet wird, während die untere Seitenwandung der unteren Einbuchtung 66 durch den oberen Randbereich des Membrankragens 23 gebildet wird (Fig. 13).

Diese beiden Ausführungsformen der Versiegelung tragen ebenfalls dazu bei, das vollständige saubere Abtrennen des Membrankragens 23 und des von ihm umgebenen, mit ihm einstückig ausgebildeten, die Dosenöffnung überspannenden Folienteils der Membran 20 erleichtern.

Zur Ausbildung der beiden Einbuchtungen 65 und 66 (Fig. 13) kann eine Doppelrolle verwendet werden, deren Achse sich parallel zur Dosenachse erstreckt und die an der Innenseite des bereits in die Dosenöffnung eingesetzten Membrankragens 13 herumgeführt wird, oder deren Achse feststeht, wobei dann die Dose gedreht wird, so daß die Doppelrolle mit jeder Stelle der Dosenwandung in der horizontalen Verformungsebene auf die Dosenwand unter Erzeugung der beiden Einbuchtungen einwirkt.

Vorzugsweise wird die Sollbruchstelle nicht in die Nähe der Übergangszone zwischen Membrankragen 13 bzw. 23 und die Dosenöffnung überspannendem Folienteil 14 gelegt, sondern der Membrankragen 13, 23 soll zwecks besserer Versiegelung eine gewisse Höhe aufweisen. Die Sollbruchstelle soll also mehr nach oben verlegt werden, so daß der Membrankragen 13, 23 länger ist als der die Innenseite der Dosenwandung bedeckende abwärts weisende Abschnitt des Uberdeckungsteils 15. Dies gilt auch für die in Fig. 6 gezeigte Perforierung.

In jedem Fall wird an der Membran und zwar entweder am Membrankragen oder vorzugsweise am Folienteil ein Herausziehglied, z.B. eine Lasche angebracht, mittels welcher Folienteil und Membrankragen zusammen vollständig und sauber aus der Dosenöffnung herausgezogen werden können.

Die in Fig. 7 gezeigte Vorrichtung kann nicht nur für zylindrische Dosen mit vorzugsweise kreisförmigem Querschnitt sondern unter entsprechender Anpassung der Form des Tisches, des Ringflansches und der Segmente auch für die Versiegelung von Dosen prismatischer Gestalt verwendet werden. So kann z.B. eine Dose von quadratischem Querschnitt mit abgerundeten Prismakanten auf einer Vorrichtung ähnlich der in Fig. 7 gezeigten versiegelt werden, wenn die Drückeinrichtung vier Segmente enthält, von denen jedes ein gleichschenkliges Dreieck darstellt, dessen Spitze der Längsachse der Trägersäule zugewandt ist, während die Basis jedes Dreiecks einer Seite des Quadrats entspricht. Wird der in diesem Fall vorzugsweise viereckige Tisch auf der Trägersäule abwärts bewegt, so werden die Dreiecke radial von der Trägersäule weg nach außen geschoben und trennen und versiegeln Membrankragen und Überdeckungsteil der Membran in der gleichen Weise, wie dies in Figuren 8 und 9 gezeigt ist. Ist die Dose mit scharfen Prismakanten anstelle der abgerundeten versehen, so kann die Versiegelung in dem an jeder scharfen Prismakante gebildeten Winkel durch je eine besonderes Gleitstück bewerkstelligt werden, welches längs einer Diagonale nach außen bewegt wird und die zwischen je zwei benachbarten Dreiecksegmenten beim Expandieren entstehende Lücke ausfüllt. Die in diese Lücke eintretende Spitze des Gleitstücks weist dabei zwei Stirnflächen auf, die miteinander einen rechten Winkel bilden und zur Diagonale, längs welcher das Gleitstück geführt wird, unter einem Winkel von 45° stehen. Sie können so vollständig in den Winkel von 90° eindringen, der an der Innenseite zwischen den beiden an einer Längskante des quadratischen Prismas zusammenstoßenden Seiten des quadratischen Prismas vorhanden ist, daß auch an dieser schwierigen Stelle eine perfekte Versiegelung erzielt werden kann.

In Fig. 14 bezeichnet die Hinweisziffer 1 eine Folie mit dem einen Dosenquerschnitt überspannenden Folienteil 14, dem gegen einen oberen Dosenrand gerichteten und gegen eine Doseninnenwand anliegenden Folienkragen 13 und dem über einen oberen Dosenrand nach außen zu biegenden Abschlußteil 15. Zur Ausführung des Verfahrens ist die vorzugsweise bereits tiefgezogene Folie 1 auf einen Amboß 30 mit einem Kopf 34 und einem Träger 34a aufgelegt. Der Durchmesser des Trägers 34a ist kleiner als jener des Kopfes 34, so daß die Folie 1 nur eine relativ kleine Berührungsfläche zum Kopf 34 aufweist, wodurch sie leichter auf den Amboß 30 aufsteckbar bzw. von diesem entfernbar ist. Im Amboß 30 angeordnete Entlüftungskanäle 8 ermöglichen das Entweichen der beim Aufstecken der Folie 1 zwischen dieser und dem Kopf 34 eingeschlossenen Luft. Am freien Ende ist der Kopf 34 mit Rundkanten versehen, so daß seine äußere Fläche gegen die Folie 1 anliegt. Axial zum ortsfesten Amboß 30 ist ein Stempel 31 auf und ab verschiebbar angeordnet. Die nicht dargestellte Antriebseinrichtung des Stempels 31 kann einen nicht dargestellten hydraulichen, pneumatischen oder mechanischen Antrieb bewirken. Auf der dem Amboß 30 zugewandten Seite ist der Stempel 31 mit einer konischen Ausnehmung 32 versehen. Der Konuswinkel a ist so gewählt, daß die Ausnehmung 32 beim Absenken des Stempels 31 mit einer ringförmigen Fläche 33a mit der Folie in Berührung tritt. Der ringförmigen Fläche 33a liegt eine ebenfalls ringförmige Fläche 37 am Kopf 34 des Ambosses 30 gegenüber. Sowohl der Stempel 31 als auch der Amboß 30 bestehen aus einem wesentlich härteren Material als die Folie 1. Wird der Stempel 31 schlagartig oder allmählich mit großer Kraft gegen den Amboß 30 bewegt, so wird die Folie 1 nur zwischen den ringförmigen Flächen 33a und 37 verformt, wobei die durch den Stempel 31 aufzubringende Kraft so groß sein muß, daß die Folie 1 eine bleibende Verformung erfährt. Um die zwischen der Folie 1 und dem Stempel 31 eingeschlossene Luft wegzuführen, sind in Stempel 31 Lüftungskanäle 31 b angeordnet, durch welche die über der Folie 1 befindliche Luft abströmen kann. Im plastisch verformten Folienbereich entsteht die Sollbruchstelle, längs welcher der Folienteil 14 beim Öffnen der Dose abgerissen wird.

Beim Vorrichtungsbeispiel nach Fig. 15 sind die Folie 1, der Amboß 30 und der Stempel 31 im Prinzip gleich ausgebildet. Der einzige Unterschied besteht darin, daß der Konuswinkel a der Ausnehmung 32 spitzer ist als beim Vorrichtungsbeispiel nach Fig. 14. Dieser spitzere Konuswinkel bewirkt, daß die ringförmige Fläche 33a, mit der die Ausnehmung 32 beim Senken des Stempels 31 die Folie 1 berührt, im Bereich des Folienkragens 13 liegt. Wird der Folienstempel 31 schlagartig oder allmählich mit entsprechend großer Kraft abgesenkt, entsteht im Folienkragen 13 zwischen den ringförmigen Flächen 33a und 37 eine plastische Reduktion der Dicke der Folie 1 und entsprechend entsteht in dieser Zone die Sollbruchstelle 3 im Folienkragen 13. Dies hat den Vorteil, daß die Außenseite des Folienkragens 13 mit der Doseninnenwand verschweißt werden kann, so daß an der Sollbruchstelle 3 auftretende Transportschäden keine nachteiligen Wirkungen nach sich ziehen. Ein weiterer Vorteil besteht darin, daß beim Öffnen der Dose, d.h. beim Abreißen des Folienteils 14 entlang der Sollbruch-. stelle keine rauhen oder scharfen Vorsprünge oder Kanten an dem an der Dose verbleibenden Folienteil entstehen, wodurch die sonts vorhandene Verletzungsgefahr vermieden wird.

Beim Vorrichtungsbeispiel nach Fig. 16 ist der Konuswinkel ce noch spitzer als beim Vorrichtungsbeispiel nach Fig. 15. Als zweiter Unterschied zu den vorangehend beschriebenen Vorrichtungsbeispielen ist der Kopf 34 des Ambosses 30 an dem dem Stempel 31 zugewandten Ende konisch verjüngt. Hierdurch berühren die ringförmigen Flächen 33 und 37 die Folie 1 angenähert in der Mitte des Folienkragens 13. Wird der Stempel 31 mit Kraft oder allmählich auf den Amboß 30 abgesenkt, erfolgt die plastische Verformung der Folie 1 im Folienkragen 13 wo in der Folge auch die Sollbruchstelle 3 liegt. Bei diesem Ausführungsbeispiel wird die Folie 1, wie strichpunktiert angedeutet, leicht konisch verformt. Ein Nachteil ergibt sich dadurch nicht, da diese Verformung beim Einsetzen der Folie in die Dose rückgängig gemacht wird. Beim Abreißen des Folienteils 14 bildet der an der Dose verbleibende Rest des Folienkragens 13 auch hier keine nach Innen gerichteten Kanten oder Vorsprünge, die eine Verletzungsgefahr für den Benutzer darstellen. Auch bei diesem Ausführungsbeispiel kann die Außenseite des Folienkragens 13 mit der Innenwand der Dose verschweißt werden, wodurch Transportschäden an der Sollbruchstelle 3 ohne Nachteil bleiben.

Beim Ausführungsbeispiel nach Fig. 17 ist auf der Stempelunterseite. eine Ringrippe 32a angeordnet, deren Kamm- oder Gratbereich ebenfalls eine ringförmige Berührungsfläche 32b mit der Folie 1 bildet, wobei die ringförmige Fläche 32b die Folie 1 auf dem den Dosenquerschnitt überspannenden Teil 14 berührt. Der Fläche 32b gegenüber bildet die Stirnfläche 36 des Ambosses 30 die ringförmige Gegenfläche. Beim schlagartigen oder allmählichen Absenken des Stempels 31 erfolgt die plastische Verformung der Folie 1 zwischen den ringförmigen Flächen 32a und 36 im Bereich des Folienteils 14, so daß die Sollbruchstelle in diesen Teil zu liegen kommt.

Bei allen vier Ausführungsvorrichtungen können im Amboß 30 gegen die Folie 1 gerichtete Entlüftungs- und Blasluftkanäle vorgesehen sein, so daß die Folie 1 leicht auf den Amboß 30 aufgelegt und nach dem Anbringen der Sollbruchstelle die Folie 1 durch einen Blasluftstoß abgehoben werden kann.

Bei allen Ausführungsbeispeilen ist die Herstellung der Werkzeugteile 30 und 31 entsprechend einer runden oder vieleckigen Folienform relativ einfach und daher kostengünstig. Durch eine einfache Hubwegbegrenzung am Stempel 31 ist es ohne weiteres möglich, dünne Folien von 0,06 mm und weniger zu verarbeiten. Dadurch können auch Dickenunterschiede in der Folie ohne Nachteil ausgeglichen werden.

Nach einem nicht dargestellten Ausführungsbeispiel können die ringförmigen Flächen 33 und 37 mit kleinen Zacken, Wulsten, Rädelungen oder dgl. versehen sein, so daß sich im Bereich der Sollbruchstelle alternierend mehr oder weniger verformte Stellen aneinanderreihen.

Das erfindungsgemäße Verfahren hat den Vorteil, daß die Sollbruchstelle mühelos an der fertig gezogenen Folie angebracht werden kann. Ein weiterer Vorteil besteht darin, daß beim Öffnen einer Dose durch das Herausreißen des Folienteils 14 kein Materialstaub entsteht, der in die Dose fällt.

Nach dem Anbringen der Sollbruchstelle in der Folie 1 und vor dem Einsetzen der letzteren in die Dose wird die Folie 1 vorzugsweise mit einer elastischen Kunststoffschicht überzogen, die allfällige Transportschäden an der Sollbruchstelle abdichtet.

Bei allen dargestellten Ausführungsbeispielen können der Amboß 30 und/oder der Stempel 31 durch eine verstellbare Dreipunktlagerung abgestützt bzw. aufgehängt sein, damit die beiden Werkzeugteile leicht aufeinander einjustierbar sind.

## Patentansprüche

1. Dose mit innen kaschiertem Rumpf und einer Dosenöffnung, einer als Garantieversiegelung vorgesehenen, aus einer Blattfolie tiefgezogenen Membran (12, 20) mit einem die Dosenöffnung überspannenden Folienteil (14) und einem Membrankragen (13, 23), welcher mit der Kaschierung (61) der Innenseite der die Dosenöffnung umgebenden Dosenwandung (50) verklebt ist und sich von der Ebene des Folienteils aus nach dem Rand (50a) der Öffnung hin, mit seinem oberen Kragenrand innerhalb des Öffnungsrandes (50a) endend erstreckt, während ein aus der gleichen Blattfolie erzeugter Überdeckungsteil (15, 27) über den Öfffnungsrand (50a) umgebördelt ist und auf der Innenseite der die Dosenöffnung umgebenden Dosenwandung (50) mit seinem unteren Innenrand über dem oberen Kragenrand endet, dadurch gekennzeichnet, daß auf der Innenseite der die Dosenöffnung umgebenden Dosenwandung zwischen dem unteren Innenrand des Überdeckungsteils (15, 27) und dem oberen Kragenrand des Membrankragens (13, 23) ein unbedeckter und unverletzter Ringstreifen (62) der Kaschierung vorhanden ist, wobei bei Entfernen des Folienteils (14) durch Herausziehen aus der Dosenöffnung auch der gesamte Membrankragen (13, 23) unter Belassen der vollständigen Kaschierung (61) auf der Innenseite der Dosenwandung mit dem Folienteil (14) zusammen entfernt wird.

2. Dose nach Anspruch 1, dadurch gekennzeichnet, daß im Bereich des Ringstreifens (62) die Dosenwandung (50) und die sie bedeckende Kaschierung (61) mindestens eine in sich geschlossene Längsrille (63) aufweisen.

3. Dose nach Anspruch 2, dadurch gekennzeichnet, daß mindestens die eine der beiden Seitenwände der Längsrille (65, 66) durch den entsprechend eingebuchteten unteren Innenrandbereich des Überdeckungsteils (15, 27) oder den entsprechend eingebuchteten oberen Randbereich des Membrankragens (13, 23) gebildet wird.

4. Dose nach Anspruch 3, dadurch gekennzeichnet, daß die obere der beiden Seitenwände (63a) der Längsrille (63) durch den entsprechend eingebuchteten unteren Innenrandbereich des Überdeckungsteils (15, 27) und die untere der beiden Seitenwände (63b) durch den entsprechend eingebuchteten oberen Randbereich des Membrankragens (13, 23) gebildet wird.

5. Dose nach Anspruch 2, dadurch gekennzeichnet, daß eine obere (65) und eine untere Längsrille (66) vorhanden sind, von denen die obere Seitenwand der oberen Längsrille (65) durch den entsprechend eingebuchteten unteren Innenrandbereich des Überdeckungsteils (15, 27) und die untere Seitenwand der unteren Längsrille (66) durch den entsprechend eingebuchteten oberen Randbereich des Membrankragens (13, 22) gebildet wird, während die untere Seitenwand der oberen (65) und die obere Seitenwand der unteren Längsrille (66) durch entsprechende Einbuchtungen im zwischen den beiden Rillen befindlichen Streifen (62) der mit unverletzter Kaschierung (61) bedeckten Innenseite der Dosenwandung gebildet werden.

6. Vorgeformtes Verschlußelement zur Herstellung einer Dose nach Anspruch 1, welches aus einer aus einer Blattfolie tiefgezogenen Membran (22) mit einem zum Überspannen der Öffnung der Dose bestimmten Folienteil (14) und einem Membrankragen (23), welcher zum Verkleben mit der Innenseite der die Dosenöffnung umgebenden Dosenwandung (50) bestimmt ist, sowie gegebenenfalls einem peripheren, als Überdeckungsteil (15) für den Rand (50a) der Dosenöffnung bestimmten Umfangsbereich besteht, dadurch gekennzeichnet, daß der Membrankragen (23) in mindestens einer zum Anschluß desselben an den Folienteil parallelen, eine Sollbruchstelle enthaltenden Ringzone (25) eine geringere Dicke als die übrige Membran oder eine Perforierung (22a) aufweist.

7. Verfahren zum Herstellen einer Sollbruchstelle an einer zum Versiegeln einer Dose nach Anspruch 1 bestimmten Verschlußmembran (22) dadurch gekennzeichnet, daß
(a) zunächst durch Tiefziehen aus einer Blattfolie (1) die Verschlußmembran (22) in an sich bekannter Weise mit einem zum Überspannen der Öffnung der Dose bestimmtem Folienteil (14) und einem Membrankragen (23), welcher zum Verkleben mit der Innenseite der die Dosenöffnung umgebenden Dosenwandung (50) bestimmt ist, sowie gegebenenfalls mit einem peripheren, als Überdeckungsteil (15) für den Rand der Dosenöffnung bestimmtem Umfangsbereich bleibend verformt wird und
(b) hierauf die Dicke der tiefgezogenen Verschlußmembran (22) nur im Bereich der Sollbruchstelle (3) zwischen zwei verglichen mit der Verschlußmembran harten, aneinander in Richtung der Membranachse vorbeibewegten Preßflächen (11, 12) unter Druck bleibend verringert wird, und (c) erst hierauf das Einsetzen der Verschlußmembran (22) in die Dosenöffnung erfolgt.

8. Verfahren nach Anspruch 7, dadurch gekennzeichnet, daß beim Verformen der Verschlußmembran (22) im Bereich der Sollbruchstelle (3) der Kontakt mit der einen der beiden Preßflächen (11, 12) in regelmäßigen Abständen auf dem Umfang der Sollbruchstelle (3) unterbrochen ist, wodurch die Membran (22) an den Unterbrechungen (39) perforiert wird.

9. Verfahren zum Verschließen einer Dose nach Anspruch 1 mit kaschierter Innenwandung, bei welchem
(a) in die Dosenöffnung eine durch Tiefziehen vorgeformte Verschlußmembran mit einem zum Überspannen der Öffnung der Dose bestimmtem, Folienteil (14) und einem Membrankragen (13, 23), welcher zum Verkleben mit der Innenseite der die Dosenöffnung umgebenden Dosenwandung (50) bestimmt ist, sowie einem peripheren, als Überdeckungsteil (15, 27) für den Rand (50a) der Dosenöffnung bestimmtem, den Membrankragen (13, 23) umgebenden Umfangsbereich eingesetzt wird und
(b) das Überdeckungsteil (15, 27) über den Öffnungsrand (50a) der Dose (50) gebördelt wird, wobei ein den Membrankragen (13, 23) und den an ihn anschließenden Bereich des Überdeckungsteils (18, 27) umfassender Versiegelungsbereich zur Anlage an die Innenseite der die Öffnung umgebenden Dosenwandung (50) kommt,
dadurch gekennzeichnet, daß
(i) vor, während oder nach einem der Schritte (a) und (b) mindestens eine Sollbruchzone im zur Anlage an die Innenseite der Dosenwandung 50 bestimmten Bereich des Überdeckungsteils (15, 27) oder des Membrankragens (13, 23) durch formveränderndes Drücken erzeugt wird, und
(ii) auf den genannten Versiegelungsbereich in oder neben der Sollbruchzone von dem innerhalb der Dosenöffnung oberhalb der Membran gelegenen Raum her ein Druck mit einer in mindestens einer parallel zum Folienteil (14) verlaufenden Ebene radial nach außen gerichteten Komponente und mit einer in Bezug auf die Membran axial gerichteten Komponente ausgeübt wird, daß dabei die Membran im Versiegelungsbereich erwärmt wird, wodurch der an der Innenseite der Dosenwandung anliegende Bereich des Überdeckungsteils (15, 27) einerseits und der Membrankragen (13, 23) in der betroffenen Druckebene voneinander getrennt und jeder an der Dosenwandung angeklebt wird, während zwischen dem unteren Innenrand des Uberdeckungsteils (15, 27) und dem oberen Kragenrand des Membrankraqens (13, 23) ein unbedeckter und unverletzter Ringstreifen (62) der Kaschierung (61) verbleibt.

10. Verfahren nach Anspruch 9, dadurch gekennzeichnet, daß die Sollbruchzone vor dem Schritt (a) in an sich bekannter Weise durch Ausübung eines scherenden Druckes auf die betreffende Zone des Versiegelungsbereichs der Membran erzeugt wird, so daß ein gegenüber der Dicke der tiefgezogenen Membran dünnerer Ringstreifen erzeugt wird.

11. Verfahren nach Anspruch 10, dadurch gekennzeichnet, daß in der Sollbruchzone eine in sich geschlossene Rille (18) eingedrückt wird.

12. Verfahren nach Anspruch 9 oder 10, dadurch gekennzeichnet, daß die Membran in der Sollbruchzone mit mindestens einer umlaufenden Ritzung versehen wird.

13. Verfahren nach Anspruch 9 oder 10, dadurch gekennzeichnet, daß die Membran in der Sollbruchzone mit mindestens einer umlaufenden Perforierung (22a) versehen wird.

14. Verfahren nach Anspruch 9, dadurch gekennzeichnet, daß die radiale Druckkomponente so stark ist, daß im unbedeckten Ringstreifen (62) der Kaschierung (61) eine Längsrille (63) in der betreffenden Ebene ausgebildet wird, ohne die Kaschierung (61) zu verletzen.

15. Verfahren nach Anspruch 14, dadurch gekennzeichnet, daß mindestens die eine der beiden Seitenwände der Längsrille (63) durch den entsprechend eingebuchteten unteren Innenrandbereich des Überdeckungsteils (15, 27) oder den entsprechend eingebuchteten oberen Randbereich des Membrankragens (13, 23) gebildet wird.

16. Verfahren nach Anspruch 15, dadurch gekennzeichnet, daß die obere (63a) der beiden Seitenwände der Längsrille (63) durch den entsprechend eingebuchteten unteren Innenrandbereich des Überdeckungsteils (27) und die untere (63b) der beiden Seitenwände durch den entsprechend eingebuchteten oberen Randbereich des Membrankragens (23) gebildet wird.

17. Verfahren nach Anspruch 14, dadurch gekennzeichnet, daß eine obere (65) und eine untere Längsrille (66) ausgebildet werden, von denen die obere Seitenwand der oberen Längsrille (65) durch den entsprechend eingebuchteten unteren Innenrandbereich des Überdeckungsteils (15, 27) und die untere Seitenwand der unteren Längsrille (66) durch den entsprechend eingebuchteten oberen Randbereich des Membrankragens (23) gebildet wird, während die untere Seitenwand der oberen (65) und die obere Seitenwand der unteren Längsrille (66)durch entsprechende Einbuchtungen im zwischen den beiden Rillen befindlichen Streifen (62) der mit unverletzter Kaschierung (61) bedeckten Innenseite der Dosenwandung (50) gebildet werden.

18. Vorrichtung zur Erzeugung einer Sollbruchstelle an einer tiefgezogenen Membran (22) für ein vorgeformtes Verschlußelement nach Anspruch 6, die einen zum Uberspannen der Öffnung einer Dose bestimmten Folienteil (14) und einen Membrankragen (23), welcher zum Verkleben mit der Innenseite der die Dosenöffnung umgebenden Dosenwandung (50) bestimmt ist, sowie gegebenenfalls einen peripheren, als Überdeckungsteil (15) für den Rand (50a) der Dosenöffnung bestimmten Umfangsbereich aufweist,
gekennzeichnet durch einen Amboß (30) und einen Stempel (31), welche einander entsprechende Preßflächen (33a und 35, 37) aufweisen, sowie
durch eine Antriebseinrichtung, welche Amboß (30) und Stempel (31) mit Kraft axial unter Verbleib eines Ringspaltes zwischen den Preßflächen (33a und 35, 37) aufeinander zu bewegt, wobei der Ringspalt eine Verengung erfährt, so daß die Dicke einer zwischen den Preßflächen liegenden Folie (1) im Bereich der gewünschten Sollbruchstelle (3) verringert wird.

19. Vorrichtung nach Anspruch 18, dadurch gekennzeichnet, daß der Amboß (30) einen zylinder-oder prismaförmigen Kopf (34) aufweist, und die eine der Preßflächen (35, 37) durch die Außenfläche oder mindestens einen Umfangsbereich der letzteren gebildet wird, und daß der Stempel (31) eine dem Amboß (30) zugekehrte Stirnfläche und in dieser eine Ausnehmung (32) aufweist, deren Mantelfläche (33) sich vom Amboß (30) weg verjüngt und die andere der beiden Preßflächen (33a) aufweist oder darstellt.

20. Vorrichtung Nach Anspruch 19, dadurch gekennzeichnet, daß der Durchmesser des Amboßkopfes (34) vom Bereich der Preßfläche (35, 37) weg nach seinem dem Inneren der Ausnehmung (32) des Stempels (31) zugewandten Ende hin abnimmt.

21. Vorrichtung nach Anspruch 18, dadurch gekennzeichnet, daß der Stempel (31) eine flache Stirnfläche (31 a) aufweist und der Amboß (30) dieser gegenüberliegend einen Kopf (34) mit flacher, der Stirnfläche (31 a) zugewandter Endfläche (36) besitzt, die die eine Preßfläche (35, 37) enthält, und daß die Stirnfläche (31 a) des Stempels (31) eine Ringrippe (32a) trägt, deren Kammbereich die andere Preßfläche (33a) bildet.

22. Vorrichtung zur Erzeugung eines vorgeformten Verschlußelements nach Anspruch 6, bei welcher eine Membran zwischen zwei harten Preßflächen, die härter sind als die Membran, nur im Bereich einer Sollbruchstelle bleibend verformt wird, wobei die Vorrichtung einen Amboß (30) mit eine Stirnfläche (36) tragendem Kopfteil (34) sowie einen Stempel (31) umfaßt, welche beiden Teile mit Kraft axial gegeneinander bewegbar sind, und wobei die eine Preßfläche (35, 37) am Umfang des zylindrischen oder prismaförmigen Amboßkopfteils (34) angeordnet ist, wobei am oberen Ende der Preßfläche des Ambosses eine abgerundete Preßkante (38) vorgesehen ist, oberhalb welcher die Seitenwandung des Ambosses (30) zur dem Stempel (31) zugewandten Amboßstirnfläche (36) hin abgeschrägt ist, und die andere Preßfläche (33a) durch die Mantelfläche (33) einer sich vom Amboß (30) weg verjüngenden Ausnehemung (32) im Stempel (31) gebildet ist, dadurch gekennzeichnet, daß in der Seitenwandung (35, 37) des Ambosses (30) oberhalb der abgerundeten Preßkante (38) Axialnuten (39) vorgesehen sind, welche sich quer über die Preßkante (38) hin erstrecken.

23. Vorrichtung nach Anspruch 22, dadurch gekennzeichnet, daß die Axialnuten (39) gleichmäßig über den gesamten Umfang der abgerundeten Preßkante (39) verteilt sind.

24. Vorrichtung zur Herstellung einer versiegelten Dose nach Anspruch 1, dadurch gekennzeichnet, daß sie einen Tisch (41) mit einem um den Tischumfang herum über die Tischebene herausragenden, am Tischrand (42) befestigten Ringflansch (43), ein feststehendes aufrechtes Trägerelement (44), an dessen oberem, zum Tisch (41) mittig angeordnetem Ende der Tisch (41) gegen Vorspannung abwärts verschieblich gelagert ist, auf dem Tisch (41) eine längs der Tischebene seitlich vom Trägerelement (44) weg nach außen entgegen einer Vorspannung expandierbare Drückeinrichtung (45) mit mindestens einer Drückfläche (47, 47'), und eine der Drückfläche (47, 47') zugekehrte Gegendrückfläche (58) auf der Innenfläche des Ringflansches (43) unfaßt.

25. Vorrichtung nach Anspruch 24, dadurch gekennzeichnet, daß das obere Ende des Trägerelements (44) einen nach oben verengend abgeschrägten Seitenmantel (51) aufweist.

26. Vorrichtung nach Anspruch 24 oder 25, dadurch gekennzeichnet, daß die Drückeinrichtung (45) mindestens zwei je eine Drückfläche (47, 47') auf ihrem vom Trägerelement (44) abgewandten Außenseiten tragende Segmente (46, 46') aufweist.

27. Vorrichtung nach Anspruch 26, dadurch gekennzeichnet, daß jedes Segment (46, 46') der Drückeinrichtung dem Trägerelement (44) zugewandte Einstellmittel (52, 52') aufweist, durch welche die Entfernung der Drückflächen (47, 47') von der Trägerelementachse in Abhängigkeit von der Abwärtsverschiebung des Tisches (41) am Trägerelement (44) eingestellt wird.

28. Vorrichtung nach Anspruch 25 und 26, dadurch gekennzeichnet, daß die Einstellmittel (52, 52') abgeschrägte Kontaktflächen (53, 53') aufweisen, welche auf dem abgeschrägten Seitenmantel (51) des Trägerelements (44) axial verschieblich aufliegen.

## Claims

1. Can having a can body the wall of which is internally lined with a protective coating and a top opening, a membrane (12, 20) deep drawn from a foil, serving as a warranty seal, with a foil part (14) stretched across the top opening and a membrane collar (13, 23) glued to the coating on the inside of the can wall (50), surrounding the top opening, which collar part extends from the plane of the foil part toward the rim (50a) of the top opening, ending with its upper collar edge inside of the opening rim (50a) while a covering part generated from the same foil is crimped about the opening rim (50a) and ends, on the inside of the can wall surrounding the can opening, with its lower inner edge above the upper collar edge, characterized in that, on the inside of the can wall surrounding the can opening,
an uncovered and intact annular strip (62) of the coating is provided between the lower inner edge of the covering part (15,27) and the upper collar edge of the membrane collar (13, 23), whereby, when removing the foil part (14) by pulling it out of the can opening, also the entire membrane collar (13, 23) is removed, together with the foil part (14), leaving the complete internal lining on the inside of the can wall intact.

2. Can according to claim 1, characterized in that, in the range of the annular zone (62) the can wall (50) and the coating (61) covering the same are provided with at least one endless circumferential groove (63).

3. Can according to claim 2, characterized in that at least one of the two sidewalls of the circumferential groove (65, 66) is constituted by the correspondingly bent-in lower inside edge portion of the covering part (15, 27) or by the correspondingly bent-in upper edge portion of the membrane collar (13, 23).

4. Can according to claim 3, characterized in that the upper one of the two sidewalls (63a) of the circumferential groove (63) is consituted by the correspondingly inwardly bent lower inside edge portion of the covering part (15, 27) or by the correspondingly inwardly bent upper edge portion of the membrane collar (13, 23).

5. Can according to claim 2, wherein an upper (65) and a lower circumferntial groove (66) are present, of which the upper sidewall of the upper circumferential groove (65) is constituted by the correspondingly bent-in lower inside edge portion of the covering part (15, 27) and the lower sidewall of the lower circumferential groove (66) is constituted by the correspondingly bent-in upper edge portion of the membrane collar (13, 23), while the lower sidewall of the upper (groove) (65) and the upper sidewall of the lower circumferential groove (66) are constituted by corresponding indentations in the annular strip (62) between the two grooves of the inside of the can wall covered by intact coating.

6. Preformed closure element for producing a can according to claim 1, which consists of a membrane (22) deepdrawn from a leaf foil with a foil part (14), destined for covering the opening, of the can, and a membrane collar (23) destined to be glued to the inside of the can wall (50), surrounding the can opening, as well as, optionally, a periperhal annular reach (15) destined for the rim (50a) of the can opening, characterized in that the membrane collar (23) is provided, in at least one annular zone (25), parallel to the junction of the same (membrane collar) with the foil part and containing a desired rupturing line, with a lesser thickness than the remaining membrane of a perforation (22a).

7. A process for manufacturing a rupturing line in a closure membrane (22) destined for sealing a can according to Claim 1, characterized in that
(a) the closure membrane (22) is permanently formed by deep drawing from a leaf foil (1), in a manner known per se, with a foil part (14) destined for covering the opening of the can, and with a membrane collar (23), destined for being glued to the inside of the can wall (50) surrounding the can opening, as well as optionally with a peripheral annular reach destined as covering part (15) for the rim of the can opening, and
(b) hereupon permanently reducing the thickness of the deep-drawn closure membrane (22) only in the reach of the desired rupturing line (3) between two pressure faces (11, 12) which are hard compared with the closure membrane by moving the two pressure faces with pressure past one another in the direction of the membrane axis; whereupon
(c) the introduction of the closure membrane (22) into the can opening takes place.

8. Process according to claim 7, characterized in that during deforming of the closure membrane (22) in the zone of the desired rupturing line (3), the contact with one of the two pressure faces (11, 12), is interrupted at regular distances, about the circumference of the desired rupturing line (3), whereby the membrane (22) is perforated at the interruptions (39).

9. Process for sealing a can according to claim 1 having an inner wall which is lined with a protective coating, wherein
(a) a closure membrane deformed by deep drawing, with a foil part (14) destined for covering the opening of the can and a membrane collar (13, 23) destined to be glued to the inside of the can wall (50) surrounding the can opening, as well as with a periperhal annular reach surrounding the membrane collar (13, 23) and destined as covering part (15, 27) for the rim (50a) of the can wall surrounding the can opening, is introduced into the can opening, and
(b) the covering part (15, 27) is crimped about the opening rim (50a) of the can (50), whereby a sealing reach comprising the membrane collar (13, 23) and the zone of the covering part (15, 27) adjacent to the membrane collar is brought to lie against the inside of the can wall (50) surrounding the can opening, characterized in that
(i) prior to or concurrently with or after one of steps (a) and (b), there is generated, by shape-alter-: ing pressure treatment, at least one desired rupturing zone in the reach, destined for contact with the inside of the can wall (50), of the covering part (15, 27) or of the membrane collar (13, 23); and
(ii) pressure is exerted on the said sealing region in or adjacent a desired rupturing zone, from the space located within the can opening above the membrane, with a component directed radially outwardly in at least one plane parallel to the foil part (14), and with a component directed axially with regard to the membrane; and concurrently therewith the membrane is heated in the sealing region, whereby the portion of the covering part (15, 27) which lies against the inside of the can wall, on the one hand, and the membrane collar (13, 23) in the respective pressure plane are severed from one another, and each is glued to the can wall, while an uncovered and intact annular strip (62) of the coating remains between the lower inside edge of the covering part (15, 27) and the upper collar edge of the membrane collar (13, 23).

10. Process according to Claim 9, characterized in that the desired rupturing zone is produced prior to step (a) in a manner known per se by exertion of a shearing pressure on the respective zone of the sealing region of the membrane, so that an annular strip is generated which is thinner than the thickness of the deep-drawn membrane.

11. Process according to Claim 10, characterized in that a closed-upon itself groove (18) is impressed into the desired rupturing zone.

12. Process according to Claim 9 or 10, characterized in that the membrane is provided with at least one circumferential scoring in the desired rupturing zone.

13. Process according to Claim 9 or 10, characterized in that the membrane is provided in the desired rupturing zone with at least one circumferential series of perforations (22a).

14. Process according to Claim 9, characterized in that the radial pressure component is so strong that a continuous groove (63) is gernated in the uncovered annular strip (62) of the protective coating (61) in the respective plane without injuring the coating (61).

15. Process according to Claim 14, characterized in that at least one of the two sidewalls of the continuous groove (63) is constituted by the correspondingly bent-in lower inside edge region of the covering part (15, 27) or by the correspondingly bent-in upper edge region of the membrane collar (13, 23).

16. Process according to Claim 15, characterized in that the upper one (63a) of the two sidewalls of the continuous groove (63) is constituted by the correspondingly bent-in lower inside edge region of the covering part (27) and the lower one (63b) of the two sidewalls is constituted by the correspondingly bent-in upper edge region of the membrane collar (23).

17. Process according to Claim 14, characterized in that an upper (65) and a lower continuous groove (66) are generated, of which the upper sidewall of the upper continuous groove (65) is constituted by the correspondingly bent-in lower inside edge portion of the covering part (15, 27) and the lower sidewall of the lower continuous groove (66) is constituted by the correspondingly bent-in upper edge portion of the membrane collar (23), while the lower sidewall of the upper (65) and the upper sidewall of the lower continuous groove (66) are constituted by corresponding impressions in the strip (62), between the two grooves, of the inside of the can wall (50) covered with intact coating (61).

18. Apparatus for producing a desired rupturing zone in a deep-drawn membrane (22) for a preformed closure element according to claim 6, which has a foil part (14) destined to cover an opening of a can, and a membrane collar (23) which is destined to be glued to the inside of the can wall (50) surrounding the can opening, as well as, optionally, a peripheral region destined as covering part (15) for the rim (50a) of the can opening, characterized by an anvil (30) and a mortar (31) which have pressure faces (33a and 35, 37), as well as by drive means which axially move with power the anvil (30) and mortar (31) toward one another, leaving an annular gap betwen the pressure faces (33a and 35, 37), whereby the annular gap is subjected to narrowing, so that the thickness of a foil (1) placed between the pressure faces is reduced in the region of the desired rupturing zone (3).

19. Apparatus according to Claim 18, characterized in that the anvil (30) comprises a cylindrical or prism-shaped head (34), and one of the pressure faces (35, 37) is constituted by the outer face or at least a circumferential region of the latter, and that the mortar member (31) has a frontal face, facing toward the anvil (30), and in the latter face a cavity (32) the sidewall (33) of which is tapered with decreasing diameter away from the anvil (30) and comprises or constitutes the other one of the two pressure faces (33a).

20. Apparatus according to Claim 19, characterized in that the diameter of the anvil head (34) decreases from the region of the pressure face (35, 37) toward its end facing toward the interior of the cavity (32) of the mortar (31).

21. Apparatus according to Claim 18, characterized in that the mortar (31) has a flat frontal face (31 a) and the anvil (30) possesses a head (34) with a flat end face (36) turned toward the frontal face (31 a), and containing one of the pressure faces (35, 37), and that the frontal face (31 a) of the mortar (31) bears an annular rib (32a), the crest of which constitutes the other pressure face (33a).

22. Apparatus for the manufacture of a pre-formed closure element according to Claim 6, in which a membrane is permanently deformed, only in the region of a desired rupturing zone, between two hard pressure faces which are harder than the membrane, wherein the apparatus comprises an anvil (30) with a head part (31) bearing a frontal face (36), as well as a mortar (31), which two parts are axially movable with power one toward the other, and wherein one of the pressure faces (35, 37) is arranged at the circumference of the anvil head part (34) being of cylindrical or prismatic shape, a rounded-off pressure edge (38) being provided at the upper end of the pressure face of the anvil, above which the sidewall of the anvil (30) above said pressure edge zone is beveled toward the frontal anvil face (36) turned toward the mortar (31), and the other pressure face (33a) is constituted by the mantle surface (33) of a recess (32) in the mortar (31) the diameter of which recess decreases away from the anvil (30), characterized in that in the sidewall (35, 37) of the anvil (30) above the rounded-off pressure edge (38) there are provided axial grooves (39) which extend across the pressure edge (38).

23. Apparatus according to Claim 22, characterized in that the axial grooves (39) are uniformly distributed about the entire circumference of said rounded-off pressure edge (39).

24. Apparatus for the manufacture of a sealed can according to claim 1, characterized in that it comprises a table (41) with an annular flange (43) fastened to the table rim (42) and protruding about the circumference of the latter upwardly above the table plane, a stationary upright carrier element (44) at the upper end of which, disposed centrally relative to the table (44), the table (44) is carried axially and downwardly displaceable against bias, pressure means (45) on the table (41) being expandible against bias along the table plane laterally away from the carrier element (44) toward the outside, with at least one pressure face (47, 47'), and a counterpressure face (58) on the inner face of the annular flange (43).

25. Apparatus according to Claim 24, characterized in that the upper end of the carrier element (44) is provided with a conically bevelled, upwardly narrowing sidewall (51).

26. Apparatus according to Claim 24 or 25, characterized in that the pressure means (45) comprise at least two segments (46, 46') each of which bears a pressure surface (47,47') on its outer sides facing away from the carrier element (44).

27. Apparatus according to Claim 26, characterized in that each segment (46, 46') of said pressure means comprises adjusting means (52, 52') facing toward the carrier element (44) by means which the distance of the pressure surface (47, 47') from the axis of the carrier element is adjusted dependent upon the downward displacement of the table (41) along said carrier element.

28. Apparatus according to Claim 25 or 26, characterized in that the adjusting means (52, 52') have sloped contact faces (53, 53') which rest axially displaceably on the bevelled sidewall (51) of the carrier element (44).

## Revendications

1. Récipient scellé constitué par un corps muni d'un revêtement intérieur et présentant une ouverture, et par une membrane (12, 20) obtenue par emboutissage profond d'une feuille de métal et constituant un opercule garantissant l'inviolabilité du récipient, ledit opercule comprenant une partie plane (14) qui recouvre l'ouverture du récipient, ainsi qu'un collet (13, 23) qui adhère au revêtement intérieur (61) du récipient au voisinage de son ouverture (50) et qui s'étend depuis le plan de ladite partie plane vers le bord (50a) de l'ouverture, le bord supérieur dudit collet s'arrêtant audessous du bord de l'ouverture (50a), cependant qu'une partie de recouvrement ( 15, 27) réalisée à partir de la même feuille de métal est rabattue autour du bord de l'ouverture (50a), le bord inférieur de cette partie de recouvrement s'arrêtant, sur la face interne du récipient et au voisinage de son ouverture (50), au-dessus du bord supérieur dudit collet, récipient carac-térisé par le fait qu'une bande annulaire (62) du revêtement interne du récipient, qui n'est ni recouverte ni endommagée, est présente sur la face interne due récipient au voisinage de son ouverture, entre le bord interne de la partie de recouvrement (15, 27) et le bord supérieur du collet de la membrane ou opercule (13, 23), de sorte que, lorsqu'on enlève la partie plane (14) par arrachage dans l'ouverture du récipient, on arrache aussi, à la fois, la partie plane (14) de l'opercule et l'ensemble du collet (13, 23) en laissant intact tout le revêtement (61 ) de la face interne du récipient.

2. Récipient selon la revendication 1, caractérisé en ce que, dans la région de la bande annulaire (62), la face interne (50) du récipient et le revêtement (61) qui le recouvre présentent au moins une gorge annulaire (63) refermée sur elle-même.

3. Récipient selon la revendication 2, caractérisé en ce que l'un au moins des deux bords de gorges annulaires (65, 66) est empreint au voisinage du bord interne inférieur de la partie de recouvrement (15, 27) qui est munie de la gorge correspondante ou au voisinage du bord supérieur du collet de l'opercule (13, 23) qui est muni de la gorge correspondante.

4. Récipient selon la revendication 3, caractérisé en ce que le bord supérieur des deux parois latérales (63a) de la gorge annulaire est empreint au voisinage du bord interne inférieur de la partie de recouvrement (15, 27) qui est empreint en conséquence, et le bord inférieur (63b) de la gorge annulaire est empreint au voisinage du bord supérieur du collet (13, 23) de l'opercule qui est empreint en conséquence.

5. Récipient selon la revendication 2, caractérisé en ce qu'il comporte une gorge annulaire supérieure (65) et une gorge annulaire inférieure (66), le bord supérieur de la gorge supérieure (65) étant empreint sur le bord interne inférieur de la partie de recouvrement (15, 27) et le bord inférieur de la gorge inférieure (66) étant empreint sur le bord supérieur du collet (13, 22) de l'opercule, cependant que le bord inférieur de la gorge supérieure (65) et le bord supérieur de la gorge inférieure (66) sont formés par des empreintes correspondantes de part et d'autre de la bande (62) située entre les deux gorges et où se trouve à nu le revêtement intact (61) de l'intérieur du récipient.

6. Opercule préformé pour la fabrication d'un récipient selon la revendication 1, cet opercule étant constitué d'une membrane (22) obtenue par emboutissage d'une feuille de métal et comportant une partie plane (14) destinée à recouvrir l'ouverture du récipient et un collet (23) destiné à adhérer à l'intérieur de la paroi (50) entourant l'ouverture du récipient, ainsi que, éventuellement, d'une région périphérique destinée à servir de partie de recouvrement (15) pour le bord (50a) de l'ouverture du récipient, opercule caractérisé en ce que le collet (23) présente, au moins dans une gorge annulaire (25) contenant une ligne de rupture et parallèle au raccordement de ce collet avec la partie plane, une épaisseur moindre que le reste de la membrane ou bien présente une perforation (22a).

7. Procédé pour réaliser une ligne de rupture sur une membrane (22) destinée à sceller un récipient selon la revendication 1, procède caractérisé en ce que:
(a) par emboutissage profond d'une feuille métallique (1), on façonne tout d'abord de façon permanente connue en soi la membrane de fermeture (22) de manière qu'elle comporte une partie plane (14) destinée à recouvrir l'ouverture du récipient et un collet (23) destiné à adhérer à la partie interne de la paroi (50) du récipient entourant l'ouverture de celui-ci, ainsi que, éventuellement, une région périphérique destinée à constituer une partie de recouvrement (15) du bord de l'ouverture du récipient,
(b) puis l'on effectue sous pression la diminution permanente de l'épaisseur de la membrane (22), obtenue par emboutissage, en agissant seulement dans la zone de la ligne de rupture (3), entre deux surfaces ( 1 a, 11 b), plus dures que la membrane et qui se déplacent l'une par rapport à l'autre dans le sens de l'axe de cette membrane, et
(c) on n'introduit qu'ensuite la membrane (22) de fermeture dans l'ouverture du récipient,

8. Procédé selon la revendication 7, caractérisé en ce que, lors du façonnage de déformation de la membrane (22) dans la zone de la ligne de rupture (3), le contact avec l'une des deux surfaces (11a, 11 b) est interrompu à des intervalles réguliers à la périphérie de la ligne de rupture (3), de sorte que la membrane (22) est perforée aux discontinuités (39).

9. Procédé pour sceller un récipient selon la revendication 1, muni d'un revêtement interne, procédé dans lequel:
(a) on introduit dans l'ouverture du récipient un opercule qui a été préformé par emboutissage profond et qui comprend une partie plane (14), destinée à recouvrir l'ouverture du récipient, et un collet (13, 23), destiné à adhérer à la face interne de la paroi (50) du récipient entourant l'ouverture de celle-ci, ainsi qu'une zone périphérique, qui entoure le collet (13, 23) et est destinée à servir de partie de recouvrement (15, 27) pour le bord (50a) de l'ouverture du récipient; et
(b) on rabat la partie de recouvrement (15, 27) autour du bord (50a) de t'ouverture du récipient (50), de sorte qu'une zone de scellement, qui comprend le collet (13, 23) et une zone de la partie de recouvrement (18, 27) voisine de ce collet, vient en position contre la face interne de la paroi due récipient (50) au voisinage de l'ouverture de celui-ci, procédé caractérisé en ce que:
(i) avant, pendant ou après l'une des étapes (a) et (b), on engendre au moins une ligne de rupture par déformation résultant d'une pression dans la zone de la partie de recouvrement (15, 27) ou du collet (13, 23) destinée à venir sur la face interne de la paroi (50) du récipient, et
(ii) sur ladite zone de scellement dans ou à côté de la ligne de rupture et à partir de l'espace situé à l'intérieur de l'ouverture du récipient au-dessus de la membrane ou opercule, on exerce une pression comprenant une composante radiale dirigée vers l'extérieur dans au moins un plan s'étendant parallèlement à la partie plane (14) de l'opercule et comprenant une composante dirigée axialement par rapport à la membrane ou opercule, puis l'on chauffe la membrane dans la zone de scellement de sorte que les zones de la partie de recouvrement (15, 27) qui se trouvent contre la face interne de la paroi du récipient, d'une part, et le collet (13, 23), d'autre part, sont séparées l'une de l'autre dans le plan où s'exerce la pression et sont collées toutes deux sur la paroi du récipient, cependant qu'il reste, entre le bord interne inférieur de la partie de recouvrement (15, 27) et le bord supérieur du collet (13, 23) de l'opercule, une bande annulaire (62) du revêtement (61) qui n'est ni recouverte ni endommagée.

10. Procédé selon la revendication 9, caractérisé en ce que la zone de rupture est réalisée avant l'étape (a), de manière connue, en exerçant une pression de cisaillement sur la région concernée de la zone de scellement de la membrane, de sorte que l'on engendre une bande annulaire relativement plus étroite que l'épaisseur de la membrane emboutie.

11. Procédé selon la revendication 10, caractérisé en ce qu'on obtient dans la zone de la ligne de rupture l'empreinte d'une gorge (18) refermée sur elle-même.

12. Procédé selon l'une des revendications 9 et 10, caractérisé en ce que, dans sa zone de rupture, la membrane comporte au moins une perforation circulaire.

13. Procédé selon l'une des revendications 9 et 10, caractérisé en ce que, dans la zone de rupture, la membrane comporte au moins une perforation circulaire (22a).

14. Procédé selon la revendication 9, caractérisé en ce que l'intensité de la composante radiale de la pression est calculée de façon que, dans la bande annulaire (62) non recouverte du revêtement (61 ), une rainure annulaire (63) soit ménagée dans le plan correspondant sans endommager le revêtement (61).

15. Procédé selon la revendication 14, caractérisé en ce que l'un au moins des deux bords de la gorge annulaire (63) est formé par empreinte au voisinage du bord interne inférieur de la partie de recouvrement (15, 27) comportant la gorge correspondante, ou au voisinage du bord supérieur du collet (13, 23) de l'opercule comportant la gorge correspondante.

16. Procédé selon la revendication 15, caractérisé en ce que le bord supérieur (63a) de la gorge annulaire (63) est formé par empreinte au voisinage du bord interne inférieur de la partie de recouvrement (27), comportant une gorge ou une empreinte correspondante, et le bord inférieur (63b) de la gorge annulaire est formé par empreinte au voisinage du bord supérieur du collet (23) de l'opercule présentant une empreinte correspondante.

17. Procédé selon la revendication 14, caractérisé en ce qu'on forme une gorge annulaire supérieure (65) et une gorge annulaire inférieure (66), le bord supérieur de la gorge supérieure (65) étant obtenu par empreinte sur le bord interne inférieur de la partie de recouvrement (15, 27) et le bord inférieur de la gorge inférieure (66) par empreinte sur le bord supérieur du collet (23) présentant les empreintes correspondantes, cependant que le bord inférieur de la gorge supérieure (65) et le bord supérieur de la gorge inférieure (66) sont formés par des empreintes correspondantes dans la bande (62), se trouvant entre ces deux gorges, de l'intérieur de la paroi (50) du récipient munie d'un revêtement (61) qui reste intact.

18. Dispositif pour réaliser une zone de rupture dans une membrane (22) emboutie destinée à constituer un opercule préformé selon la revendication 6, et comportant une partie plane (14), destinée à recouvrir l'ouverture d'un récipient, et un collet (23) destiné à adhérer à la partie interne de la paroi (50) entourant l'ouverture de ce récipient, ainsi qu'éventuellement une zone périphérique destinée à servir de partie de recouvrement (15) du bord (50a) de l'ouverture du récipient, dispositif caractérisé en ce qu'il comporte un poinçon (30) et une matrice (31) présentant des surfaces mutuellement correspondantes d'emboutissage (33a et 35, 37), ainsi qu'un dispositif d'entraînement, qui déplace le poinçon (30) et la matrice (31) l'un par rapport à l'autre avec une force axiale permettant de laisser entre les surfaces (33a et 35, 37) une rainure annulaire constituant un rétrécissement, de manière à diminuer, dans la zone de la ligne (3) de rupture voulue, l'épaisseur d'une feuille (1) se trouvant entre les surfaces de pression.

19. Dispositif selon la revendication 18, caractérisé en ce que le poinçon (30) comporte une tête (34) cylindrique ou prismatique et l'une des surfaces de compression (35, 37) est formée par la surface externe ou au moins par une zone périphérique de cette tête, et en ce que la matrice (31) présente une surface frontale tournée vers le poinçon (30) et comportant un évidement (32) dont la surface latérale (33) diminue à partir du poinçon (30) et présente ou constitue la seconde des deux surfaces de compression (33a).

20. Dispositif selon la revendication 19, caractérisé en ce que le diamètre de la tête (34) du poinçon diminue de la zone voisine des surfaces (35, 37) de compression vers l'extrémité tournée vers l'intérieur de l'évidement (32) de la matrice (31).

21. Dispositif selon la revendication 18, caractérisé en ce que la matrice (31) présente une surface frontale (31 a) plane et le poinçon (30) comporte une tête (34), située en regard de la surface frontale, comportant une surface terminale (36) tournée vers la surface frontale (31a) plane et comportant une surface de compression (35, 37), et en ce que la surface frontale (31 a) de la matrice (31) comporte une nervure annulaire (32a) dont l'arête constitue l'autre surface de pression (33a).

22. Dispositif pour fabriquer un opercule préformé selon la revendication 6, dans lequel une membrane n'est durablement déformée que dans la zone d'une ligne de rupture entre deux surfaces dures de compression, qui sont plus dures que la membrane, ce dispositif comportant un poinçon (30) muni d'une tête (34) présentant une surface frontale (36) ainsi qu'une matrice (31), ces deux organes pouvant être déplacés axialement l'un vers l'autre en exerçant une certaine force, l'une des surfaces de compression (35, 37) étant montée à la périphérie de la tête (34) cylindrique ou prismatique du poinçon, une arête arrondie de compression (38) étant prévue à l'extrémité supérieure de la surface de compression du poinçon, arête au-dessus de laquelle la paroi latérale du poinçon (30) est chanfreinée dans la direction de la surface frontale (36) du poinçon qui est tournée vers la matrice (31 ), cependant que l'autre surface de compression (33a) est constituée par la paroi latérale (33) d'un évidement (32) ménagé dans la matrice (31) et dont la section diminue à partir du côté tourné vers le poinçon (30), dispositif caractérisé en ce que, dans la paroi latérale (35, 37) du poinçon (30), au-dessus de l'arête arrondie de compression (38), sont ménagées des rainures axiales qui s'étendent jusqu'a l'arête de compression (38).

23. Dispositif selon la revendication 22, caractérisé en ce que les rainures axiales (39) sont réparties uniformément sur toute la périphérie de l'arête arrondie (39) de compression.

24. Dispositif pour fabriquer un récipient scellé selon la revendication 1, caractérisé en ce qu'il comporte une table (41) munie d'une bride annulaire (43) faisant saillie au-dessus du plan de la table sur tout le pourtour de cette dernière et qui est fixée au bord (42) de la table; un élément porteur (44) vertical et fixe, sur l'extrémité supérieure duquel la table (41) est montée axialement de manière à pouvoir être déplacée vers le bas à l'encontre d'une force de rappel, et un dispositif de compression (45) dilatable, qui est monté sur la table (41), peut être déplacé latéralement vers l'extérieur en s'éloignant de l'élément porteur (44) à l'encontre d'une force de rappel et comprend au moins une surface de pression (47, 47') et une contre-surface de compression (58) ménagée en regard des surfaces de compression (47, 47') sur la paroi interne de la bride annulaire (43).

25. Dispositif selon la revendication 24, caractérisé en ce que l'extrémité supérieure de l'élément porteur (44) présente une surface latérale (51) chanfreinée qui se rétrécit vers le haut.

26. Dispositif selon l'une des revendications 24 et 25, caractérisé en ce que le dispositif de compression (45) comporte au moins deux segments (46, 46') présentant chacun une surface de compression (47, 47') sur son côté externe tourné vers l'élément porteur (44).

27. Dispositif selon la revendication 26, caractérisé en ce que chaque segment (46, 46') du dispositif de compression comporte des éléments de réglage (52, 52') tournés vers l'élément porteur (44) et grâce auxquels l'écart entre les surfaces de compression (47, 47') et l'axe de l'élément porteur peut être réglé en fonction du déplacement vertical de la table (41) sur l'élément porteur (44).

28. Dispositif selon l'une des revendications 25 et 26, caractérisé en ce que les éléments de réglage (52, 52') présentent des surfaces chanfreinées (53, 53') qui sont en contact avec la surface latérale chanfreinée (51) de l'élément porteur (44) et peuvent être déplacées axialement vers le haut.
